# EUROPÄISCHE PATENTSCHRIFT

(11) **EP 0 907 818 B1**
(45) Veröffentlichungstag und Bekanntmachung des Hinweises auf die Patenterteilung: **03.01.2001**
(21) Anmeldenummer: 97927057.6
(22) Anmeldetag: 28.05.1997
(51) Int. Cl.: E05D 11/08, E05D 5/12

(54) **SCHARNIER FÜR TÜREN MIT SCHWENKHEMMUNG**
LIMITED-OPENING DOOR HINGE
CHARNIERE DE PORTE A LIMITATION DE PIVOTEMENT

(30) Priorität: 26.06.1996 DE 19625557
(43) Veröffentlichungstag der Anmeldung: 14.04.1999
(73) Patentinhaber: Kühl, Hans, D-73207 Plochingen (DE)
(72) Erfinder: Kühl, Hans, D-73207 Plochingen (DE)
(74) Vertreter: Dahmen, Toni Dipl.-Ing.
(86) Internationale Anmeldenummer: EP9702753
(87) Internationale Veröffentlichungsnummer: WO9749883

(56) Entgegenhaltungen:
- EP-A- 0 443 919
- DE-A- 4 406 824
- DE-A- 4 428 965
- DE-U- 8 621 214

## Beschreibung

Die Erfindung bezieht sich auf ein Scharnier für Türen mit Schwenkhemmung, insbesondere Türen für Kraftfahrzeuge, bei dem der Scharnierbolzen in einem ersten Axialbereich sowie das erste Scharnierschild mit aufeinander abgestimmten Profilen in Form mehrerer, gedachte Zylinderflächen auf dem Bolzen bzw. im Scharnierschild radial nach außen bzw. innen übersteigender, um gleiche Winkel in Umfangsrichtung versetzter, keilförmiger, steil wieder auf die Zylinderflächen abfallender Nocken versehen sind und bei dem der Scharnierbolzen in einem zweiten Axialbereich und das zweite Scharnierschild aufeinander abgestimmte, voneinander lösbare und unverrückbar miteinander in Eingriff zu haltende Profile aufweisen.

Ein derartiges Scharnier ist bereits aus der DE 44 06 824 A1 als bekannt zu entnehmen und hat den Vorteil, daß die mittels des Scharniers gelagerte Tür durch die in den Axialbereichen des Scharniers zusammenwirkenden Profile nahezu stufenlos in jeder Öffnungsdrehstellung gehalten wird, ohne daß hierfür ein separater Türaufsteller vorgesehen werden muß, wie er bei den meisten Serienkraftwagen vorhanden ist. Dabei sind die aufeinander abgestimmten Profilpaarungen an beiden Axialbereichen des Scharnierbolzens angeordnet, wobei sie eine unterschiedlich starke Drehhemmung bewirken. Das bekannte Scharnier mit Schwenkhemmung zeichnet sich durch eine besonders kompakte Bauweise aus.
Die Hemmkräfte im Scharniergelenk sind jedoch insbesondere im Ruhezustand relativ groß, so daß die Feineinstellung bzw. ein Nachstellen des Scharniers durch entsprechendes Verdrehen aus der Ruhelage schwierig sein kann.
Bei Verschleiß der zusammenwirkenden Profile kann das Scharnier insofern nachgestellt werden, als die Hemmwirkung der aufeinander abgestimmten Profile durch entsprechendes Ändern ihrer Winkelstellung zueinander wieder hergestellt wird. Hierzu muß der Scharnierbolzen relativ zum mit ihm das Schwenklager bildenden Scharnierschild verdrehbar sein. Andererseits muß er jedoch auch in diesem Scharnierschild so so drehfest festgelegt sein, daß er sich unter Verlust der Hemmwirkung nicht ungewollt verdrehen kann.

Ferner ist aus der DE 44 28 965 A1 ein Türscharnier mit inte-griertem Feststeller bekannt, wobei ein mit dem türseitigen Scharnierschild gedrehtes Profilteil des Feststellers vom Scharnierbolzen durchsetzt ist. Ein vom Scharnierbolzen abstehender Hebelarm des Profilteils weist dabei auf seinen Breitseiten eine Rastkontur auf, mit der federbelastete Druckstücke zum Feststellen der Tür arretierend zusammenwirken.
Ein weitgehend stufenloses Feststellen der Tür in allen denkbaren Öffnungsstellungen ist mit dieser bekannten Konstruktion nicht möglich. Auch läßt sich dies Türscharnier aufgrund der zwangsläufig ausladenden Bauweise des Profilteiles kaum kompakt gestalten.

Der Erfindung liegt die Aufgabe zugrunde, ein Scharnier der gattungsgemäßen Art dahingehend weiterzuentwickeln, daß eine einfache Lösung zum Befestigen des Scharnierbolzens in dem ihn tragenden Scharnierschild gegeben ist, die sowohl ein vorzugsweise kontinuierliches, mindestens aber feinstufiges Ändern als auch ein sicheres Einhalten der Befestigungsstellung des Scharnierbolzens in diesem Scharnierschild erlaubt.

Die Lösung dieser Aufgabe ergibt sich jeweils aus den Merkmalen der Hauptansprüche 1 und 2.

Die Ausbildung der Profile im zweiten Axialbereich des Scharnierbolzens als Reibungskegel mit zur Schwenkachse des Scharniers koaxialen Achsen erlaubt ein völlig stufenloses Verändern der Winkelstellung des Scharnierbolzens im Scharnierschild. Da sich die Reibungskegel dabei weitgehend über die gesamte Länge des Profilbereiches erstrecken, kann der Schrägungswinkel der Reibungskegel so gewählt werden, daß bei ausreichender axialer Vorspannkraft die Drehstellung des Scharnierbolzens im Scharnierschild auch bei Auftreten ungewöhnlich hoher Drehmomente unverändert erhalten bleibt.

Durch die alternativ vorgesehene Gestaltung gemäß Anspruch 2 sichert der Formschluß der zusammenwirkenden Axialverzahnungen zuverlässig die Drehstellung des Scharnierbolzens.

In den Figuren der Zeichnung sind die beiden Ausführungsformen am Beispiel eines Scharniers für eine Autotür dargestellt. Die Erfindung kann selbstverständlich auch an Scharnieren für andere Anwendungsfälle eingesetzt werden. Es zeigen
- Fig. 1: die teilweise gebrochene Ansicht einer ersten Ausführungsform des erfindungsgemäßen Scharniers;
- Fig. 2: die teilweise gebrochene Ansicht einer zweiten Ausführungsform des erfindungsgemäßen Scharniers.

Das Scharnier 1 weist ein erstes Scharnierschild 2 und ein zweites Scharnierschild 3 auf, die durch einen Scharnierbolzen 4 miteinander verbunden sind. An den Scharnierschilden 2 und 3 sind mittels Schrauben, die durch die Löcher 5 greifen, einerseits das Scharnier 1 an der Karosserie eines Fahrzeuges und andererseits eine Türe befestigt. Der Scharnierbolzen 4 dreht sich in einem ersten Achsialbereich 6 im Scharnierschild 2 und ist in einem zweiten Achsialbereich 7 in dem anderen Scharnierschild 3 befestigt.

Der erste Achsialbereich 6 des Scharnierbolzens 4 und die ihm zugeordnete Lagerbohrung des Scharnierschildes 2 weisen aufeinander abgestimmte Profile 8 bzw. 9 in Form mehrerer, gedachte Zylinderflächen auf dem Scharnierbolzen bzw. im Scharnierschild radial nach außen bzw. nach innen übersteigender, um gleiche Winkel in Umfangsrichtung versetzter, keilförmiger, steil wieder auf die Zylinderflächen abfallender Nocken auf. Der Anstieg der Nocken und die Winkelstellung der die Profile 8, 9 enthaltenden Teile sind so gewählt, daß beim Aufschwenken der Türe die Flächenpressung zwischen den aneinander aufgleitenden Nocken bis zur Hemmung der Schwenkbewegung zunimmt. Eine ausführliche Beschreibung und Darstellung der Ausbildung und der Wirkungsweise einer derartigen Welle/Nabeverbindung ist in der einleitend genannten DE 42 09 153 C2 enthalten, auf die insoweit Bezug genommen wird.

Eine Mutter 10, die auf den als Gewinde ausgebildeten Endbereich des Scharnierbolzens 4 aufschraubbar ist, sichert im Zusammenwirken mit einem Bund 11 den Scharnierbolzen im Scharnierschild 2.

In der ersten Ausführungsform der Erfindung gemäß Fig. 1 sind die Profile des zweiten Achsialbereichs 7 des Scharnierbolzens 4 und die Lagerbohrung des Scharnierschildes 3 kegelig ausgebildet. Die Kegelflächen 12 bzw. 13 können mittels einer Befestigungsschraube 14 ineinandergepreßt werden, so daß der Scharnierbolzen 4 und das Scharnierschild 3 kraftschlüssig drehfest miteinander verbunden sind. Der in der Zeichnung der Deutlichkeit halber stark überhöht gezeichnete Kegelwinkel kann gering sein, so daß unter hoher Flächenpressung hohe Haltekraft gegen Verdrehen erreichbar ist.

Beim Schwenken der Türe wird der Scharnierbolzen 4 im Scharnierschild 2 verdreht. Dabei gleiten die Keilflächen der Profile 8 und 9 aneinander auf und erhöhen den Reibschluß zwischen den Teilen zunehmend. Dadurch wird die Schwenkbewegung zunehmend gehemmt. Das Ausmaß dieser Hemmung kann durch Verdrehen des Scharnierbolzens 4 in eine andere Ausgangsstellung bei geschlossener Türe verändert und bei Verschleiß nachgestellt werden.

Hierzu wird durch Lösen der Schraube 14 der Sitz der Kegelflächen 12, 13 gelöst und der Scharnierbolzen 4 mit einem Werkzeug, das an einer Schlüsselfläche 15 auf dem Umfang des Bundes 11 angreift, so weit verdreht, daß die beabsichtigte Hemmwirkung gegeben ist. Zum Sichern dieser neuen Stellung des Scharnierbolzens 4 werden durch Anziehen der Befestigungsschraube 14 die Kegelflächen 12, 13 in der neuen gegenseitigen Stellung wieder ineinandergepreßt.

In der Ausführungsform der Fig. 2 ist der Scharnierbolzen 4 mittels eines Klemmringes 16 im Scharnierschild 2 und mittels einer Mutter 17, die auf ein Gewinde am oberen Ende des Scharnierbolzens aufschraubbar ist, im Scharnierschild 3 gesichert. Zum Sichern der Winkelstellung zwischen Scharnierschild 3 und Scharnierbolzen 4 dient hier eine Profilierung in Form einer Verzahnung 18 auf dem zweiten Achsialbereich 7 des Scharnierbolzens 4 und in der Bohrung des Scharnierschildes 3. Diese ineinandergreifende Verzahnung 18 kann als Kerbverzahnung ausgebildet sein.

Zum Verändern der Drehstellung des Scharnierbolzens 4 im Scharnierschild 3 wird nach Lösen der Mutter 17 das Scharnierschild 3 vom Scharnierbolzen abgezogen, d.h die Türe ausgehoben. Nunmehr kann der Scharnierbolzen 4 mit einem an der Schlüsselfläche 15 angreifenden Werkzeug verdreht werden. Wenn dies erfolgt ist, wird das Scharnierschild 3 wieder auf den Scharnierbolzen 4 aufgesteckt, wobei die Verzahnungen 18 in anderer Stellung ineinandergleiten. Schließlich wird das Scharnierschild 3 mittels der Mutter 17 wieder auf dem Scharnierbolzen 4 befestigt.

Da die Verzahnungen 18 ein Fügespiel aufweisen müssen, sind der Scharnierbolzen 4 und die Bohrung des Scharnierschildes 3 zumindest auf einer Seite mit kegeligen Ansätzen 19 versehen, durch die die Teile beim Anziehen der Mutter 17 gegeneinander verspannt werden und an einem Klappern verhindert sind. Der der Mutter 17 benachbarte kegelige Ansatz 19 ist in einem gesonderten, auf den Scharnierbolzen 4 aufsteckbaren Teil 20 angeordnet.

### Bezugszahlenliste

- 1: Scharnier
- 2, 3: Scharnierschilde
- 4: Scharnierbolzen
- 5: Löcher
- 6, 7: Achsialbereiche
- 8, 9: Profile
- 10: Mutter
- 11: Bund
- 12, 13: Kegelflächen
- 14: Befestigungsschraube
- 15: Schlüsselfläche
- 16: Klemmring
- 17: Mutter
- 18: Verzahnung
- 19: kegelige Ansätze
- 20: Teil mit kegeligem Ansatz

## Patentansprüche

1. Scharnier (1) für Türen mit Schwenkhemmung, insbesondere Türen für Kraftfahrzeuge, bei dem der Scharnierbolzen (4) in einem ersten Axialbereich (6) sowie das erste Scharnierschild (2) mit aufeinander abgestimmten Profilen (8 und 9) in Form mehrerer, gedachte Zylinderflächen auf dem Bolzen (4) bzw. im Scharnierschild (2) radial nach außen bzw. innen übersteigender, um gleiche Winkel in Umfangsrichtung versetzter, keilförmiger, steil wieder auf die Zylinderflächen abfallender Nocken versehen sind und bei dem der Scharnierbolzen (4) in einem zweiten Axialbereich (7) und das zweite Scharnierschild (3) aufeinander abgestimmte, voneinander lösbare und unverrückbar miteinander in Eingriff haltbare Profile aufweisen,
**dadurch gekennzeichnet,**
daß die Profile im zweiten Axialbereich (7) des Scharnierbolzens (4) und im zweiten Scharnierschild (3) als sich im wesentlichen über die ganze Länge des Profilbereiches erstreckende Kegelflächen (12 und 13) ausgebildet sind.

2. Scharnier(1) für Türen mit Schwenkhemmung, insbesondere Türen für Kraftfahrzeuge, bei dem der Scharnierbolzen (4) in einem ersten Axialbereich (6) sowie das erste Scharnierschild (2) mit aufeinander abgestimmten Profilen (8 und 9) in Form mehrerer, gedachte Zylinderflächen auf dem Bolzen (4) bzw. im Scharnierschild (2) radial nach außen bzw. innen übersteigender, um gleiche Winkel in Umfangsrichtung versetzter, keilförmiger, steil wieder auf die Zylinderflächen abfallender Nocken versehen sind und bei dem der Scharnier-bolzen (4) in einem zweiten Axialbereich (7) und das zweite Scharnierschild (3) aufeinander abgestimmte, voneinander lösbare und unverrückbar miteinander in Eingriff haltbare Profile aufweisen,
**dadurch gekennzeichnet,**
daß die Profile im zweiten Axialbereich (7) des Scharnierbolzens (4) und im zweiten Scharnierschild (3) achsparallele Verzahnungen (18) aufweisen.

## Claims

1. Hinge (1) for doors having a swivel catch, in particular doors for motor vehicles, in which the hinge pin (4), in a first axial region (6), and also the first hinge plate (2) are provided with mutually matching profiles (8 and 9) in the form of a plurality of wedge-shaped cams which protrude radially outwards or inwards beyond imaginary cylindrical surfaces on the pin (4) or in the hinge plate (2), respectively, are offset by the same angle in the circumferential direction and taper off steeply again onto the cylindrical surfaces and in which the hinge pin (4), in a second axial region (7), and in which the second hinge plate (3) have mutually matching profiles which can be released from one another and can be held in engagement captively with one another, characterized in that the profiles in the second axial region (7) of the hinge pin (4) and in the second hinge plate (3) are formed as conical surfaces (12 and 13) which extend essentially over the entire length of the profile region.

2. Hinge (1) for doors having a swivel catch, in particular doors for motor vehicles, in which the hinge pin (4), in a first axial region (6), and also the first hinge plate (2) are provided with mutually matching profiles (8 and 9) in the form of a plurality of wedge-shaped cams which protrude radially outwards or inwards beyond imaginary cylindrical surfaces on the pin (4) or in the hinge plate (2), respectively, are offset by the same angle in the circumferential direction and taper off steeply again onto the cylindrical surfaces and in which the hinge pin (4), in a second axial region (7), and in which the second hinge plate (3) have mutually matching profiles which can be released from one another and can be held in engagement captively with one another, characterized in that the profiles in the second axial region (7) of the hinge pin (4) and in the second hinge plate (3) have axially parallel toothings (18).

## Revendications

1. Charnière (1) pour portes munie d'un blocage de pivotement, en particulier des portes pour véhicules automobiles, dans laquelle le boulon de charnière (4), dans une première zone axiale (6), ainsi que la première patte de charnière (2), sont munis de profils (8 et 9) adaptés mutuellement, réalisés sur le boulon (4) sous la forme d'une pluralité de faces cylindriques imaginaires, ou, dans la patte de charnière (2), sous la forme d'une pluralité d'ergots dépassant radialement vers l'extérieur ou l'intérieur, décalés en direction périphérique de la valeur d'angles identique, ayant une forme en coin, en redescendant de nouveau avec une pente raide sur les faces cylindriques, et charnière pour laquelle le boulon de charnière (4), dans une deuxième zone axiale (7), et la deuxième patte de charnière (3) présentent des profils adaptés mutuellement, susceptibles d'être désolidarisés les uns des autres et d'être maintenus en prise ensemble de façon immobile, caractérisée en ce que les profils réalisés dans la deuxième zone axiale (7) du boulon de charnière (4) et dans la deuxième patte de charnière (3) sont configurés en faces coniques (12 et 13) s'étendant sensiblement sur toute la longueur de la zone à profils.

2. Charnière (2) pour des portes avec blocage de pivotement, en particulier des portes pour véhicules automobiles, dans laquelle le boulon de charnière (4), dans une première zone axiale (6), ainsi que la première patte de charnière (2) sont munis de profils (8 et 9) adaptés mutuellement, réalisés, sur le boulon (4), sous la forme d'une pluralité de faces cylindriques imaginaires, ou, dans la patte de charnière (2), sous la forme d'une pluralité d'ergots dépassant radialement vers l'extérieur ou vers l'intérieur, décalés en direction périphérique de la valeur d'angles identique, ayant une forme en coin, redescendant de nouveau sous un angle raide sur les faces de cylindre, et charnière pour laquelle le boulon de charnière (4), dans une deuxième zone axiale (7), et la deuxième patte de charnière (3), présentent des profils adaptés les uns aux autres, susceptibles d'être désolidarisés les uns des autres et susceptibles d'être maintenus en prise ensemble de façon immobile, caractérisée en ce que les profils réalisés dans la deuxième zone axiale (7) du boulon de charnière (4) et dans la deuxième patte de charnière (3) présentent des dentures (28) parallèles à l'axe.
